# FASCICULE DE BREVET EUROPEEN

(11) **EP 4 616 042 B1**
(45) Date de publication et mention de la délivrance du brevet: **21.01.2026**
(21) Numéro de dépôt: 23798487.7
(22) Date de dépôt: 02.11.2023
(51) Int. Cl.: E21B 17/042

(54) **CONNEXION TUBULAIRE FILETÉE**
ROHRGEWINDEANSCHLUSS
THREADED TUBULAR CONNECTION

(30) Priorité: 07.11.2022 FR 2211563
(43) Date de publication de la demande: 17.09.2025
(73) Titulaire: Vallourec Oil and Gas France, 59620 Aulnoye-Aymeries (FR); NIPPON STEEL CORPORATION, Chiyoda-ku Tokyo 100-8071 (JP)
(72) Inventeur: DELBOSCO, Thimothé, 92190 Meudon (FR); MARTIN, Pierre, 92190 Meudon (FR)
(74) Mandataire: Leveille, Romain
(86) Numéro de dépôt international: PCT/EP2023/080593
(87) Numéro de publication internationale: WO 2024/099879

(56) Documents cités:
- WO-A1-01/29476
- GB-A- 1 173 471
- US-A1- 2010 171 305

## Description

### Domaine technique

L'invention se rapporte au domaine des connexions filetées de composants tubulaires destinés par exemples au forage, à l'exploitation de puits d'hydrocarbures, au transport de pétrole et de gaz, au stockage de fluides ainsi qu'au domaine de la géothermie ou du captage de CO2.

### Arrière-plan technologique

Les connexions filetées de composants tubulaires, telles que celles utilisées dans des colonnes d'exploitation de puits d'hydrocarbure, comportent des composants tubulaires associés deux à deux de manière étanche afin de transporter du pétrole, du gaz ou tout autre fluide. Ces composants tubulaires associés comportent chacun une extrémité filetée respective. Cette extrémité filetée est réalisée sur une surface interne dudit composant tubulaire dans le cadre d'une extrémité filetée dite femelle (ou « box », en anglais) ou bien sur une surface externe dudit composant tubulaire dans le cadre d'une extrémité filetée dite mâle (ou « pin », en anglais). Ces extrémités filetées sont complémentaires de manière à permettre le vissage deux à deux desdits composants tubulaires.

Les composants tubulaires d'une connexion filetée sont assemblés sous des contraintes définies afin de répondre aux exigences de serrage et d'étanchéité imposées par les conditions d'utilisation. Ainsi assemblés, les composants tubulaires forment ce que l'on appelle un joint ou une connexion dite à l'état monté.

En outre, en utilisation, ces connexions filetées sont soumises à des sollicitations de traction et/ou de compression axiales, de pressions intérieures et/ou extérieures de fluide, de flexion ou encore de torsion, éventuellement combinées et d'intensité pouvant fluctuer. L'étanchéité de ces connexions filetées doit être assurée malgré les sollicitations et malgré les conditions d'emploi rudes sur chantier.

Les connexions filetées doivent aussi pouvoir être vissées et dévissées plusieurs fois sans dégradation de leurs performances, notamment par grippage. Après dévissage, ces composants peuvent être réutilisés dans d'autres conditions de service.

Le document US20070158943 décrit une connexion filetée présentant des filetages à largeur de dents variable et autobloquant, c'est-à-dire avec interférence entre des flancs des dents desdits filetages. La connexion filetée décrite dans le document US20070158943 comporte en outre des surfaces d'étanchéité de type métal-métal. De telles connexions offrent un haut couple tout en assurant une bonne étanchéité.

Comme indiqué dans ce document, il est important que les deux composants tubulaires formant la connexion présentent un positionnement relatif maîtrisé afin de s'assurer de la bonne coopération des surfaces d'étanchéité et donc la bonne étanchéité de la connexion. En particulier, il est important que le vissage des deux composants tubulaires permette une interférence suffisante entre les deux surfaces d'étanchéité pour assurer l'étanchéité de la connexion tout en évitant une trop grande interférence qui pourrait engendrer un grippage et/ou dégrader les surfaces d'étanchéité.

Pour assurer un bon positionnement relatif des composants tubulaires formant la connexion, la connexion décrite dans le document US20070158943 comporte en outre des surfaces de butées complémentaires sur les composants tubulaires. La mise en butée de ces surfaces de butées permet de s'assurer du bon positionnement relatif entre les composants tubulaires formant la connexion. Toutefois, de telles surfaces de butée occupent un espace radial important et limitent donc l'espace disponible pour les autres éléments des composants tubulaires. De telles surfaces de butées constituent en outre des zones de concentration des contraintes qui peuvent perturber le bon fonctionnement de la connexion. Ces surfaces de butées ne sont donc pas pleinement satisfaisantes pour s'assurer du bon positionnement relatif des composants tubulaires dans une connexion à filetages à largeur de dent variable avec interférences et comportant des surfaces d'étanchéité dédiées. Les documents US 2010/171305, GB 1173471 et WO 01/29476 décrivent également des connexions filetées.

Afin d'éviter l'utilisation de surfaces de butées, il est également connu d'utiliser un repère, par exemple de type repère visuel, sur l'un des composants tubulaires de la connexion. Typiquement, les composants tubulaires sont vissés entre eux jusqu'à l'obtention d'un couple de vissage cible, ci-après appelé couple cible, ce couple cible correspondant à un couple obtenu lorsque la connexion filetée est à l'état monté. Si l'extrémité du composant tubulaire ne comportant pas le repère visuel est au droit dudit repère visuel à l'état monté de la connexion, la connexion est considérée comme présentant des propriétés de fonctionnement satisfaisantes et est donc validée. Si au contraire l'extrémité du composant tubulaire ne comportant pas le repère visuel n'est pas au droit dudit repère visuel à l'état monté de la connexion, alors la connexion filetée est considérée comme ne présentant pas des propriétés de fonctionnement satisfaisantes et est donc rejetée.

De tels repères visuels sont agencés sur l'un des composant tubulaire en fonction d'une position nominale du repère. Cette position nominale du repère est déterminée de façon analogue aux autres paramètres de la connexion, c'est-à-dire au moyen d'une côte définie dans les spécifications de la connexion et des composants tubulaires. Plus particulièrement, ce repère est défini par une position relative optimale nominale entre les composants tubulaires ainsi que par des tolérances de positionnement axial nominales de part et d'autre de cette position relative optimale nominale.

Cependant, de façon analogue aux autres paramètres de la connexion et des composants tubulaires, la position nominale du repère est sujette aux tolérances de fabrication. Typiquement, la position relative optimale nominale ainsi que les tolérances de positionnement axial nominales sont sujettes aux tolérances de fabrication pour leur positionnement sur le composant tubulaire.

En outre, les autres caractéristiques structurelles des composants tubulaires étant également sujettes aux tolérances de fabrication, il existe également une incertitude sur le positionnement relatif exact des composants tubulaires par rapport au repère à l'état monté de la connexion.

En effet, les tolérances de fabrication des filetages, des interférences au couple de vissage cible, de la position des surfaces d'étanchéité etc., peuvent entraîner une situation dans laquelle le couple de vissage cible est atteint, l'extrémité du composant tubulaire ne comportant pas le repère est située au droit du repère, mais les surfaces d'étanchéité ne sont pas correctement positionnées de manière à assurer une bonne étanchéité à la connexion. Ainsi, un état monté de la connexion non satisfaisant peut être validé du fait des tolérances de fabrication amenant à une correspondance de positionnement entre le repère et l'extrémité du composant tubulaire ne comportant par ledit repère alors même que les surfaces d'étanchéité ne sont pas correctement positionnées l'une par rapport à l'autre. Ce mauvais positionnement relatif des surfaces d'étanchéité peut se traduire par une interférence trop faible ou au contraire trop importante entre les surfaces d'étanchéité engendrant respectivement un défaut d'étanchéité ou un grippage, voir une dégradation des surfaces d'étanchéité.

Inversement, il peut arriver que le couple de vissage cible soit atteint et que l'extrémité libre du composant tubulaire ne comportant pas le repère ne soit pas agencée au droit dudit repère alors même que les surfaces d'étanchéité sont correctement positionnées. Autrement dit, un état monté satisfaisant peut être rejeté du fait des tolérances de fabrication amenant à une absence de correspondance de positionnement entre le repère et l'extrémité du composant tubulaire ne comportant pas ledit repère.

Il existe donc un besoin pour une connexion offrant un haut couple et une bonne étanchéité de manière fiable.

### Résumé

Une idée à la base de l'invention est de fournir une connexion offrant un haut couple et une bonne étanchéité de manière fiable. En particulier, une idée à la base de l'invention est de positionner un repère de positionnement relatif entre deux composants tubulaires d'une connexion de façon précise et fiable. Ainsi, une idée à la base de l'invention est de prendre en compte les éléments structurels de la connexion filetée pour déterminer un positionnement précis et fiable du repère de positionnement relatif entre les composants tubulaires. Une idée à la base de l'invention est d'utiliser les caractéristiques réelles de la connexion et des composants tubulaires pour déterminer le positionnement du repère.

Pour cela, l'invention fournit une connexion tubulaire comportant un premier composant tubulaire et un deuxième composant tubulaire,
le premier composant tubulaire comportant un premier filetage et une première surface d'étanchéité, le premier filetage présentant une largeur de dent variable,
le deuxième composant tubulaire comportant un deuxième filetage et une deuxième surface d'étanchéité, le deuxième filetage présentant une largeur de dent variable,
le premier filetage et le deuxième filetage étant engagés dans un état monté de la connexion tubulaire, la première surface d'étanchéité et la deuxième surface d'étanchéité étant en contact étanche dans ledit état monté de la connexion tubulaire, caractérisé en ce que l'un parmi le premier composant tubulaire et le deuxième composant tubulaire comporte un repère, ledit repère présentant une position relative optimale entre le premier composant tubulaire et le deuxième composant tubulaire, la position relative optimale du repère étant une position relative optimale corrigée, ladite position relative optimale corrigée correspondant à une position relative optimale nominale à laquelle est appliquée une correction, ladite correction étant en fonction des caractéristiques dudit un parmi le premier composant tubulaire et le deuxième composant tubulaire sur lequel est agencé le repère ainsi que d'un couple cible de la connexion tubulaire.

Un filetage à largeur de dents variable présente des dents dont la largeur, prise selon une direction axiale du composant tubulaire, est croissante selon une direction orientée depuis l'extrémité libre du composant en direction du corps principal dudit composant tubulaire. Cette largeur de dent est prise à une hauteur identique sur les dents successives, par exemple au niveau de la largeur de crête desdites dents, à l'exception des dents imparfaites. Cette variation de la largeur des dents est obtenue au moyen d'une différence dans les pas de filetage des flancs des dents, par exemple le pas de filetage des flancs d'engagement des dents étant supérieur au pas de filetage des flancs de chargement des dents.

Grâce à ces caractéristiques, le repère permettant de contrôler la position relative entre le premier composant tubulaire et le deuxième composant tubulaire à l'état monté de la connexion est agencé sur le composant tubulaire correspondant à un degré de précision satisfaisant. En particulier, ce positionnement du repère est déterminé par les caractéristiques réelles des composants tubulaires et de la connexion tubulaire et non pas par une position théorique qui ne prendrait pas en compte les tolérances de fabrication tant dudit repère que des autres caractéristiques des composants tubulaires et de la connexion.

Ainsi, un repère agencé selon les caractéristiques ci-dessus permet de garantir un positionnement relatif optimal adéquat du premier composant tubulaire et du deuxième composant tubulaire. En particulier, un tel repère agencé selon les caractéristiques ci-dessus permet de garantir un positionnement relatif satisfaisant de la première surface d'étanchéité et de la deuxième surface d'étanchéité, garantissant une étanchéité satisfaisante de la connexion à l'état monté. En outre, ce positionnement adéquat du repère et donc des surfaces d'étanchéité permet de s'assurer qu'il n'y ait pas de dommage causé par une interférence trop importante sur les surfaces d'étanchéité.

Ce positionnement relatif optimal corrigé des composants tubulaires permet en outre de s'assurer que le composant tubulaire mâle n'est pas trop inséré dans le composant tubulaire femelle. Une telle insertion trop importante risquerait de provoquer un grippage de la connexion tubulaire. En outre, une telle insertion trop importante pourrait engendrer une déformation de l'extrémité du composant tubulaire mâle radialement vers l'intérieur ce qui pourrait empêcher le passage d'un outil de contrôle (du terme anglais « drift »).

Un tel repère présentant une position relative optimale corrigée permet en outre d'assurer un vissage satisfaisant du premier composant tubulaire et du deuxième composant tubulaire sans nécessiter de suivre une courbe de vissage. En effet, le vissage des composant tubulaires jusqu'au positionnement relatif de l'extrémité distale du composant tubulaire ne comportant pas le repère au niveau dudit repère suffit à garantir que la connexion tubulaire est dans un état monté satisfaisant.

Une connexion selon l'invention permet avantageusement de supporter de hauts niveaux d'efforts en tension et compression de façon simple et fiable, une telle connexion ne nécessitant pas la présence d'une surface butée pour supporter de hauts niveaux d'efforts en tension et compression.

Selon des modes de réalisation, une telle connexion tubulaire peut comporter une ou plusieurs des caractéristiques suivantes, seules ou en combinaison.

Selon un mode de réalisation, la correction est en fonction d'un diamètre externe dudit un parmi le premier composant tubulaire et le deuxième composant tubulaire sur lequel est agencé le repère.

Selon un mode de réalisation, la correction est en fonction d'une épaisseur radiale dudit un parmi le premier composant tubulaire et le deuxième composant tubulaire sur lequel est agencé le repère.

Selon un mode de réalisation, la correction est en fonction d'un pas de filetage dudit un parmi le premier composant tubulaire et le deuxième composant tubulaire sur lequel est agencé le repère. Selon un mode de réalisation, ce pas de filetage est le pas de filetage d'un flanc d'engagement du filetage appartenant audit un parmi le premier composant tubulaire et le deuxième composant tubulaire comportant le repère. Selon un mode de réalisation, ce pas de filetage est le pas de filetage d'un flanc de chargement du filetage appartenant audit un parmi le premier composant tubulaire et le deuxième composant tubulaire comportant le repère

Selon un mode de réalisation, la correction est en fonction d'un couple cible de la connexion tubulaire.

De préférence, ladite correction répond à l'équation : $Correction = \frac{1}{\frac{ST \times \frac{OD}{Wt}}{CC}} \times PdF$ dans laquelle ST est un seuil de tolérance, OD est un diamètre externe dudit un parmi le premier composant tubulaire et le deuxième composant tubulaire comportant le repère, Wt est une épaisseur dudit un parmi le premier composant tubulaire et le deuxième composant tubulaire comportant le repère, CC est un couple cible de la connexion tubulaire, PdF est un pas de filetage du filetage, de préférence le pas de filetage le plus grand parmi le pas de filetage du flanc de chargement et le pas de filetage du pas de filetage du flanc d'engagement, par exemple le pas de filetage d'un flanc d'engagement, ou le pas de filetage d'un flanc de guidage, appartenant audit un parmi le premier composant tubulaire et le deuxième composant tubulaire comportant le repère.

Selon un mode de réalisation, le premier filetage comporte une pluralité de premières dents, les premières dents présentant une largeur, prise selon un axe longitudinal de la connexion tubulaire, croissante selon un premier sens le long de l'axe de la connexion tubulaire.

Selon un mode de réalisation, le deuxième filetage comporte une pluralité de deuxièmes dents, les deuxièmes dents présentant une largeur, prise selon un axe longitudinal de la connexion tubulaire, croissante selon un deuxième sens le long de l'axe de la connexion, le premier sens étant opposé au deuxième sens.

De préférence, le premier sens est orienté depuis une extrémité distale du premier composant tubulaire vers un corps principal du premier composant tubulaire. En outre, le deuxième sens est orienté depuis une extrémité distale du deuxième composant tubulaire vers un corps principal du deuxième composant tubulaire.

Selon un mode de réalisation, la position relative optimale corrigée du repère définit un positionnement axial optimal d'une extrémité distale de l'autre parmi le premier composant tubulaire et le deuxième composant tubulaire. Autrement dit, le repère définit grâce à la position relative optimale corrigée sur l'un des composant tubulaire où doit s'arrêter l'extrémité distale de l'autre composant tubulaire pour obtenir une connexion tubulaire à l'état montée satisfaisante.

Selon un mode de réalisation, la connexion tubulaire comporte une zone de tolérance inférieure.

Une telle zone de tolérance inférieure permet de définir une zone de positions relatives entre les composants tubulaires dans lesquelles une perte d'interférence entre les surfaces d'étanchéité est acceptable sans préjudice important pour le bon fonctionnement de la connexion tubulaire. Par exemple, il peut être considéré qu'une perte d'interférence entre la première surface d'étanchéité et la deuxième surface d'étanchéité de l'ordre de 30% par rapport à l'interférence nominale à l'état monté de la connexion, c'est-à-dire au couple cible, est acceptable. Dans un tel cas, il peut être considéré qu'une connexion tubulaire à l'état monté présentant une interférence d'au moins 70% entre la première surface d'étanchéité et la deuxième surface d'étanchéité est acceptable. Cette perte d'interférence acceptable peut être adaptée en fonction des circonstances, par exemple en fonction des formes de la première surface d'étanchéité et/ou de la deuxième surface d'étanchéité, de la présence d'une ou plusieurs autres étanchéités dans la connexion tubulaire, des conditions d'utilisation envisagées, ou toute autre raison.

Selon un mode de réalisation, la zone de tolérance inférieure est déterminée d'une part par la position relative optimale corrigée du repère et, d'autre part, par une borne inférieure corrigée, la zone de tolérance inférieure s'étendant sur une distance correspondant à ladite borne inférieure corrigée depuis la position relative optimale corrigée en direction de l'extrémité distale dudit un parmi le premier composant tubulaire et le deuxième composant tubulaire comportant le repère.

Cette borne inférieure peut être définie de nombreuses manières. Par exemple, cette borne inférieure peut être définie de manière arbitraire, sur la base de statistiques de bornes inférieures considérées comme acceptables. De préférence cette borne inférieure est déterminée en fonction de l'interférence entre la première surface d'étanchéité et la deuxième surface d'étanchéité. Idéalement, cette borne inférieure est déterminée en fonction d'une part de l'interférence entre la première surface d'étanchéité et la deuxième surface d'étanchéité et, d'autre part, de l'interférence entre le premier filetage et le deuxième filetage.

Selon un mode de réalisation, la borne inférieure corrigée répond à l'équation : $borne inf é rieure = \frac{\frac{SI}{2} \times R 1}{tan \left(Max.\left[ST1/ST2\right]\right)}$ dans laquelle *SI* est un pourcentage d'interférence à l'étanchéité, R1 est une perte d'interférence acceptable, ST1 est une inclinaison de la première surface d'étanchéité, ST2 est une inclinaison de la deuxième surface d'étanchéité.

Dans le cadre d'une surface d'étanchéité plane, l'inclinaison ST1 ou ST2 d'une telle surface d'étanchéité plane correspond à l'angle formé entre cette surface d'étanchéité plane et l'axe longitudinal de la connexion tubulaire. Dans le cadre d'une surface d'étanchéité torique, l'inclinaison de ladite surface d'étanchéité torique correspond à l'angle formé par une droite reliant les points de jonction de ladite surface d'étanchéité torique avec les portions de composant tubulaire situées axialement de part et d'autre de ladite surface d'étanchéité torique.

Selon un mode de réalisation, la borne inférieure corrigée est égale à une valeur minimale entre une première borne inférieure et une deuxième borne inférieure, lesdites première borne inférieure et deuxième borne inférieure répondant aux équations : $premi è re borne inf é rieure = \frac{\frac{SI}{2} \times R 1}{tan \left(Max.\left[ST1/ST2\right]\right)} ,$ et $si T i - \left(\frac{premi è re borne inf é rieure \times tan \left(T{T}_{deg}\right)}{2}\right) < 0 ,$ alors *deuxième borne inférieure* = 0 , et $si Ti - \left(\frac{premi è re borne inf é rieure \times tan \left(T{T}_{deg}\right)}{2}\right) \geq 0$, alors $deuxi è me borne inf é rieure = \frac{\frac{\left(SI-\frac{premi è re borne inf é rieure \times tan \left(T{T}_{deg}\right)}{2}\right)}{2} \times R 1}{tan \left[Max.\left[ST1/ST2\right]\right]}$ dans lesquelles *SI* est un pourcentage d'interférence à l'étanchéité, *R1* est une perte de tolérance acceptable, *STI* est une inclinaison de la première surface d'étanchéité, *ST2* est une inclinaison de la deuxième surface d'étanchéité et *TTdeg* est une inclinaison de l'un parmi le premier filetage et le deuxième filetage, ledit un parmi le premier filetage et le deuxième filetage étant agencé sur le composant tubulaire comportant le repère et Ti est une interférence nominale entre le premier filetage et le deuxième filetage au couple cible.

Une telle borne inférieure prenant en compte d'une part l'interférence entre les surfaces d'étanchéité et, d'autre part, l'interférence entre les filetages permet de déterminer une borne inférieure d'une grande finesse, garantissant de façon précise qu'une interférence minimale est assurée entre les surfaces d'étanchéité lorsque, à l'état monté de la connexion tubulaire, l'extrémité distale du composant tubulaire ne comportant pas le repère est radialement au droit du repère entre la position relative optimale corrigée et la zone de tolérance inférieure.

Dans le cadre de d'une connexion tubulaire dont les dents des filetages présentent une crête et/ou une racine inclinées par rapport à l'axe longitudinal de la connexion, l'inclinaison du filetage correspond à l'inclinaison de la crête et/ou de la racine. Dans le cadre d'une connexion tubulaire dont les dents des filetages présentent une crête et une racine parallèles à l'axe longitudinal de ladite connexion tubulaire, alors l'inclinaison du filetage correspond à l'inclinaison d'une droite passant par un même point de la racine ou de la crête de dents successives, les dents présentant des singularités telles que les dents imparfaites ne permettant pas de définir un point correspondant sur cette droite étant ignorées dans la définition de cette inclinaison.

Selon un mode de réalisation, la connexion tubulaire comporte en outre une zone de tolérance supérieure.

Une telle zone de tolérance supérieure permet de définir une zone de positions relatives entre les composants tubulaires garantissant qu'il n'y ait pas de dommage causé par une interférence trop importante entre les surfaces d'étanchéité. En outre, cette zone de tolérance supérieure permet de s'assurer de l'absence de déformation vers l'intérieur de la connexion tubulaire liée à un vissage trop important des composants tubulaires entre eux, une telle déformation pouvant entraver le passage d'un outil de contrôle (« drift » du terme anglais).

Selon un mode de réalisation, la zone de tolérance supérieure est déterminée d'une part par la position relative optimale corrigée du repère et, d'autre part, par une borne supérieure, la zone de tolérance supérieure s'étendant sur une distance correspondant à ladite borne supérieure depuis la position relative optimale corrigée selon une direction s'éloignant d'une extrémité libre dudit un parmi le premier composant tubulaire et le deuxième composant tubulaire comportant le repère.

Cette borne supérieure peut être définie de nombreuses manières. Par exemple, cette borne supérieure peut être définie de manière arbitraire, sur la base de statistiques de bornes supérieures considérées comme acceptables. De préférence cette borne supérieure est déterminée en fonction de l'interférence entre la première surface d'étanchéité et la deuxième surface d'étanchéité. Idéalement, cette borne supérieure est déterminée en fonction d'une part de l'interférence entre la première surface d'étanchéité et la deuxième surface d'étanchéité et, d'autre part, de l'interférence entre le premier filetage et le deuxième filetage.

Selon un mode de réalisation, la borne supérieure répond à l'équation : $borne sup é rieure = \frac{\frac{SI}{2} \times R 2}{tan \left(Max.\left[ST1/ST2\right]\right)}$ dans laquelle *SI* est un pourcentage d'interférence à l'étanchéité, R2 est une perte de tolérance acceptable, *ST1* est une inclinaison de la première surface d'étanchéité, *ST2* est une inclinaison de la deuxième surface d'étanchéité.

Selon un mode de réalisation, la borne supérieure est égale à une valeur minimale entre une première borne supérieure et une deuxième borne supérieure, lesdites première borne supérieure et deuxième borne supérieure répondant aux équations : $premi è re borne sup é rieure = \frac{\frac{SI}{2} \times R 2}{tan \left(Max.\left[ST1/ST2\right]\right)} ,$ et $si Ti - \left(\frac{première borne supérieure \times tan \left({TT}_{deg}\right)}{2}\right) < 0 ,$ alors $deuxi è me borne sup é rieure = 0 ,$ et $si Ti - \left(\frac{première borne supérieure \times tan \left({TT}_{deg}\right)}{2}\right) \geq 0 ,$ alors $deuxi è me borne sup é rieure = \frac{\frac{\left(SI-\frac{\frac{\frac{SI}{2} \times R 2}{tan \left(Max.\left[ST1/ST2\right]\right)} \times tan \left({TT}_{deg}\right)}{2}\right)}{2} \times R 2}{tan \left(Max.\left[ST1/ST2\right]\right)}$ dans lesquelles SI est un pourcentage d'interférence à l'étanchéité, R2 est une perte de tolérance acceptable, ST1 est une inclinaison de la première surface d'étanchéité, ST2 est une inclinaison de la deuxième surface d'étanchéité et TTdeg est une inclinaison de l'un parmi le premier filetage et le deuxième filetage, ledit un parmi le premier filetage et le deuxième filetage étant agencé sur le composant tubulaire comportant le repère, et Ti est une interférence nominale entre le premier filetage et le deuxième filetage au couple cible de la connexion.

Selon un mode de réalisation, le premier composant tubulaire comporte une pluralité de premières surfaces d'étanchéité et le deuxième composant tubulaire comporte une pluralité de deuxièmes surfaces d'étanchéité.

Dans le cadre d'une pluralité de surfaces d'étanchéité sur chacun des composants tubulaires, la borne inférieure et la borne supérieure sont définies comme indiqué ci-dessus pour chacune des zones d'étanchéité de la connexion tubulaire, de telles zones d'étanchéité étant formées par l'une des premières surface d'étanchéité et l'une des deuxièmes surface d'étanchéité coopérant. La zone de tolérance inférieure est alors définie par la position relative optimale corrigée et la borne inférieure minimale parmi l'ensemble des bornes inférieures. De même, la zone de tolérance supérieure est alors définie par la position relative optimale corrigée et la borne supérieure minimale parmi l'ensemble des bornes supérieures.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
[fig. 1] La figure 1 est une vue en coupe d'une connexion tubulaire selon un mode de réalisation de l'invention.
[fig. 2] La figure 2 est une représentation schématique d'une zone de la connexion tubulaire illustrée sur la figure 1, ladite zone comportant un repère de positionnement relatif des composants tubulaires.
[fig. 3] La figure 3 est une représentation schématique d'une première variante de la connexion tubulaire illustrée sur la figure 1 illustrant une zone de ladite variante, ladite zone comportant un repère de positionnement relatif des composants tubulaires.
[fig. 4] La figure 4 est une représentation schématique d'une deuxième variante de la connexion tubulaire illustrée sur la figure 1 illustrant une zone de ladite variante, ladite zone comportant un repère de positionnement relatif des composants tubulaires.

### Description des modes de réalisation

Dans la description, les figures et les revendications, l'axe X correspond à l'axe de révolution des composants tubulaires à l'état monté de la connexion tubulaire, ledit axe X définissant également un axe de la connexion tubulaire. Par convention, l'orientation « radiale » est dirigée orthogonalement à l'axe X et l'orientation « axiale » est dirigée parallèlement à l'axe X.

Les termes « externe » et « interne » sont utilisés pour définir la position relative d'un élément, par référence à l'axe X. Un élément proche de l'axe X est ainsi qualifié d'interne ou radialement interne par opposition à un élément qualifié d'externe ou radialement externe situé radialement en périphérie.

L'exploitation pétrolière, de gaz ou autre nécessite un nombre important de tubes associés deux à deux pour former une colonne dans un puits d'exploitation. Du fait des nombreuses contraintes que subissent ces tubes aussi bien lors de leur installation que durant leur exploitation, ces tubes répondent à des normes afin d'éviter toute dégradation et toute fuite dans l'environnement.

La figure 1 illustre une vue en coupe d'une connexion tubulaire 1 selon un mode de réalisation de l'invention. La connexion tubulaire 1 est formée par assemblage d'un premier composant tubulaire 2 avec un deuxième composant tubulaire 3.

Le premier composant tubulaire 2 comporte un premier corps principal 4 et une première portion de connexion 5. La première portion de connexion 5 est formée sur une surface externe du premier composant tubulaire 2, le premier composant tubulaire 2 étant ainsi qualifié de « male » (ou « pin » du terme anglais). La première portion de connexion 5 comporte, successivement depuis le premier corps principal 4 jusqu'à une première extrémité libre 6 du premier composant tubulaire 2, une première surface d'étanchéité externe 7, un premier filetage 8, une première surface d'étanchéité interne 9 puis ladite première extrémité libre 6 du premier composant tubulaire 2.

De façon analogue, le deuxième composant tubulaire 3 comporte un deuxième corps principal 10 et une deuxième portion de connexion 11. La deuxième portion de connexion 11 est formée sur une surface interne du deuxième composant tubulaire 3, le deuxième composant tubulaire 3 étant ainsi qualifié de « femelle » (ou « box » du terme anglais). La deuxième portion de connexion 11 comporte, successivement depuis le deuxième corps principal 10 jusqu'à une deuxième extrémité libre 12 dudit deuxième composant tubulaire 3, une deuxième surface d'étanchéité interne 13, un deuxième filetage 14, une deuxième surface d'étanchéité externe 15 puis ladite deuxième extrémité libre 12.

Comme illustré sur la figure 1, le premier filetage 8 comporte une pluralité de premières dents 16. Les premières dents 16 présentent une largeur, prise parallèlement à l'axe X à une hauteur radiale de dent identique sur chacune desdites premières dents 16, variable le long de l'axe X. Plus particulièrement, lesdites premières dents 16 présentent une largeur croissante le long de l'axe X selon un premier sens orienté depuis la première extrémité libre 6 en direction du premier corps principal 4.

Les premières dents 16 présentent respectivement une première racine 17, un premier flanc d'engagement 18, une première crête 19 et un premier flanc de chargement 20. Les premiers flancs d'engagement 18 sont tournés vers la première extrémité libre 6. Les premiers flancs de chargement 20 sont tournés vers le premier corps principal 4.

De façon analogue, le deuxième filetage 14 comporte une pluralité de deuxièmes dents 21 à largeur de dent variable, lesdites deuxièmes dents 21 présentant une largeur croissante selon un deuxième sens orienté depuis la deuxième extrémité libre 12 en direction du deuxième corps principal 10, le premier sens et le deuxième sens étant ainsi opposé par rapport à l'axe X. De même, les deuxièmes 21 dents présentent une deuxième racine 22, un deuxième flanc d'engagement 23 tourné vers la deuxième extrémité libre 12, une deuxième crête 24 et un deuxième flanc de chargement 25 tourné vers le deuxième corps principal 10.

La figure 1 illustre la connexion tubulaire 1 à l'état monté. Cet état monté est obtenu en vissant ensemble le premier composant tubulaire 2 et le deuxième composant tubulaire 3. Lors de ce vissage, les premières dents 16 sont engagées avec les deuxièmes dents 21. Plus particulièrement, à l'état monté, les premières dents 16 et les deuxièmes dents 21 sont engagées avec interférence. Ainsi, dans l'état monté, les premiers flancs d'engagement 18 sont en interférence avec les deuxièmes flancs d'engagement 23 et les premiers flancs de chargement 20 sont en interférence avec les deuxièmes flancs de chargement 25.

De même, dans cet état monté, la première surface d'étanchéité interne 9 et la deuxième surface d'étanchéité interne 13 sont en contact avec interférence afin de garantir la bonne étanchéité de la connexion tubulaire 1, en particulier contre les fluides circulant à l'intérieur de la connexion tubulaire 1. La première surface d'étanchéité externe 7 et la deuxième surface d'étanchéité externe 15 sont également en contact avec interférence pour assurer la bonne étanchéité de la connexion tubulaire 1, en particulier contre les fluides à l'extérieur de la connexion tubulaire 1.

Afin de s'assurer du bon positionnement relatif du premier composant tubulaire 2 et du deuxième composant 3 tubulaire à l'état monté, et en particulier du bon positionnement relatif des surfaces d'étanchéité 7, 9, 13 et 15, un repère 26 est agencé sur le premier composant tubulaire 2. Plus particulièrement et comme illustré sur la figure 2, ce repère 26 est agencé sur la surface externe du premier corps principal 4.

Le repère 26 comporte une position relative optimale nominale, c'est-à-dire une position théorique définie dans les spécifications destinées à la fabrication du premier composant tubulaire 2, cette position relative optimale nominale étant appelée position nominale dans la suite de la description. Cette position nominale définit une position relative entre le premier composant tubulaire 2 et le deuxième composant tubulaire 3, et plus particulièrement entre la deuxième extrémité libre 12 et le premier composant tubulaire 2, dans laquelle les différents éléments du premier composant tubulaire 2 et du deuxième composant tubulaire 3, en particulier les surfaces d'étanchéités7, 9, 13 et 15, sont positionnés de manière à assurer un fonctionnement optimal de la connexion tubulaire 1.

Le repère 26 comporte en outre, une borne inférieure nominale et une borne supérieure nominale qui définissent de part et d'autre de la position nominale des zones de positionnement relatif entre les composants tubulaires 2 et 3 acceptables. A l'état monté de la connexion, la présence de la deuxième extrémité libre 12 radialement au droit de ces zones de positionnement relatif garantit théoriquement un fonctionnement de la connexion tubulaire 1 qui n'est pas optimal mais reste dans des limites acceptables de fonctionnement. Par exemple, ces bornes inférieure et supérieure nominales peuvent définir une perte acceptable d'interférence entre les surfaces d'étanchéité 7, 9, 13 et 15 ou au contraire une limite maximale d'interférence acceptable par rapport à une interférence optimale.

Cependant, la fiabilité de ce repère 26 est sujet aux tolérances de fabrication du premier composant tubulaire 2 et du deuxième composant tubulaire 3. En particulier, le repère 26 est impacté par les tolérances de fabrication des filetages 8 et 14 qui influent sur le degré d'interférences entre les flancs 18, 20, 23 et 25 et donc la position relative entre le premier composant tubulaire 2 et le deuxième composant tubulaire 3. La position nominale, la borne supérieure nominale et la borne inférieure nominale définissant le repère 26 sont également elles-mêmes sujettes aux tolérances de fabrications. En outre, les surfaces d'étanchéité 7, 9, 13 et 15 sont également sujettes aux tolérances de fabrication. Ainsi, il existe une incertitude sur la fiabilité du repère 26 pour indiquer le positionnement relatif adéquat des surfaces d'étanchéité 7, 9, 13 et 15.

L'influence des tolérances de fabrication sur le repère 26 peut engendrer la validation de connexion tubulaire 1 du fait que la deuxième extrémité libre 12 est agencée radialement au droit du repère 26 alors même que les surfaces d'étanchéité 7, 9, 13 et 15 ne coopèrent pas de manière acceptable. Inversement, l'influence des tolérances de fabrication sur le repère 26 peut engendrer le rejet de connexions tubulaires 1 du fait que la deuxième extrémité libre 12 n'est pas radialement au droit du repère 26 alors même que les surfaces d'étanchéité 7, 9, 13 et 15 coopèrent de façon acceptable.

Afin d'éviter cela, le repère 26 selon l'invention est positionné en fonction des paramètres réels des composants tubulaires 2 et 3. Typiquement, le repère 26 est positionné sur le premier composant tubulaire 2 en fonction de paramètres du premier composant tubulaire 2 et du deuxième composant tubulaire 3 après leur fabrication, ces paramètres étant mesurés, calculés ou obtenus par tout autre moyen. Ainsi, les paramètres relatifs à l'un des composants tubulaires 2 ou 3 utilisés dans les équations ci-dessous sont les paramètres réels dudit composant tubulaire 2 ou 3, par exemple mesuré après fabrication. Cependant, les paramètres relatifs à la connexion tubulaire 1, comme par exemple le couple cible CC, le pourcentage d'interférence à l'étanchéité SI ou encore l'interférence Ti entre le premier filetage 8 et le deuxième filetage 14 sont les valeurs nominales de la connexion tubulaire 1, c'est-à-dire des valeurs théoriques. Ces valeurs nominales sont prises au couple cible pour le cas des interférences.

En particulier, une position relative optimale corrigée 27 est définie. Le repère 26 est agencé sur le premier composant tubulaire non pas en fonction de la position nominale mais en fonction de cette position relative optimale corrigée 27, ci-après appelée position corrigée 27. Cette position corrigée 27 est définie en fonction de la position nominale définie dans les spécifications mais également en fonction d'un diamètre externe OD du premier composant tubulaire 2, d'une épaisseur Wt du premier composant tubulaire 2 ainsi que du pas de filetage Pdf du premier filetage 8. Le diamètre externe OD, l'épaisseur Wt et le pas de filetage Pdf sont mesurés, calculé ou obtenus par tout autre moyen sur le premier composant tubulaire 2 après sa fabrication, il s'agit donc des paramètres réels dudit premier composant tubulaire.

La position corrigée 27 est également positionnée en fonction du couple cible CC de la connexion tubulaire 1.

Ainsi, une correction de positionnement de la position relative optimale est calculée pour le repère. Cette correction répond à l'équation : $Correction = \frac{1}{\frac{ST \times \frac{OD}{Wt}}{CC}} \times PdF$ dans laquelle *ST* est un seuil de tolérance, *OD* est le diamètre externe du premier composant tubulaire 2, *Wt* est l'épaisseur du premier composant tubulaire 2, *CC* est le couple cible de la connexion tubulaire 2 et *PdF* est le pas de filetage du premier filetage 8, de préférence le plus grand parmi un pas de filetage du flanc de chargement et un pas de filetage du flanc d'engagement du premier filetage 8.

Le seuil de tolérance ST peut être déterminé de nombreuses manières. De façon préférentielle, ce seuil de tolérance ST peut être déterminé de manière arbitraire, par exemple à une valeur de 96000, cette valeur étant adaptée à l'ensemble des connexions selon l'invention. Un seul de tolérance ST peut également être calculé par analyse de l'inclinaison des filetages ainsi que des pas de filetage, en particulier du « wedge ratio », c'est-à-dire une différence entre le pas de filetage des flancs d'engagement et les pas de filetage des flancs de chargement.

Cette équation permet d'obtenir une distance de déplacement de la position nominale. Ainsi, la position corrigée 27, et donc la position d'agencement du repère 26 sur le premier composant tubulaire 2, est obtenue en appliquant à la position nominale un déplacement d'une valeur correspondant à la correction obtenue.

Cette correction permet de positionner repère 26 de façon précise et fiable. En particulier, la position corrigée 27 prend en compte les tolérances de fabrication du premier composant tubulaire 2 et de la connexion tubulaire 1 de sorte que cette position corrigée 27 correspond à un positionnement relatif de la deuxième extrémité libre 12 par rapport au repère 26 dans lequel les surfaces d'étanchéité 7, 9, 13 et 15 sont effectivement correctement positionnées pour assurer l'étanchéité de la connexion tubulaire 1.

Par ailleurs, le repère 26 agencé à partir de la position corrigée 27 comporte une borne inférieure corrigée 28 et une borne supérieure corrigée 29 qui peuvent être déterminées de nombreuses manières.

Par exemple, la borne inférieure corrigée 28 et/ou la borne supérieure corrigée 29 peuvent-être déterminées par, respectivement, une borne inférieure nominale et/ou une borne supérieure nominale. Le repère 26 comporte dans ce cas des zones de tolérances inférieure et supérieure déterminées par la position corrigée 27 et ces bornes nominales.

Alternativement, la borne inférieure corrigée 28 et/ou la borne supérieure corrigée 29 peuvent-être déterminées sur la base de statistiques de bornes acceptables.

De préférence, de façon analogue à la position corrigée 27, la borne inférieure corrigée 28 et/ou la borne supérieure corrigée 29 sont également déterminées à partir des paramètres structurels réels de la connexion tubulaire 1 afin d'améliorer encore la fiabilité et la précision du repère 26.

Ainsi, la borne inférieure corrigée 28 est avantageusement déterminée en fonction de l'interférence minimale souhaitée entre les surfaces d'étanchéité 7, 9, 13 et 15. De même, la borne supérieure corrigée 29 est avantageusement corrigée en fonction de l'interférence souhaitée entre les surfaces d'étanchéité7, 9, 13 et 15.

Idéalement, la borne inférieure est déterminée en fonction de l'interférence minimale souhaitée entre les surfaces d'étanchéité 7, 9, 13 et 15 mais également en fonction de l'interférence entre les filetages 8 et 14. De même, idéalement, la borne supérieure corrigée 29 est déterminée en fonction de l'interférence souhaitée entre les surfaces d'étanchéité 7, 9, 13 et 15 mais également en fonction de l'interférence entre les filetages 8 et 14.

Dans le cadre d'une connexion comportant une pluralité d'étanchéités comme illustrée sur la figure 1, une borne inférieure corrigée est déterminée pour chacune des étanchéités de manière à obtenir une pluralité de borne inférieures corrigées. La borne inférieure corrigée utilisée pour définir le repère 26 est alors la plus petite borne inférieure corrigée parmi cette pluralité de bornes inférieures corrigées. De façon analogue, une borne supérieure corrigée est calculée pour chacune des étanchéités et la borne supérieure corrigée utilisée pour définir le repère 26 est la plus petite borne supérieure corrigée parmi la pluralité de bornes supérieures corrigées obtenues en fonction de la pluralité d'étanchéité.

Ainsi, dans le cadre de la connexion tubulaire illustrée sur la figure 1 comportant une étanchéité interne formée conjointement par la première surface d'étanchéité interne 9 et la deuxième surface d'étanchéité interne 13 et une étanchéité externe formée conjointement par la première surface d'étanchéité externe 7 et la deuxième surface d'étanchéité externe 15, des bornes corrigées sont déterminées pour l'étanchéité interne et des bornes corrigées sont déterminées pour l'étanchéité externe. La borne inférieure corrigée 28 du repère 26 est alors la plus petite borne inférieure corrigée parmi celles déterminées pour l'étanchéité interne et pour l'étanchéité externe. De même, la borne supérieure corrigée 29 du repère 26 est alors la plus petite borne supérieure corrigée parmi celles déterminées pour l'étanchéité interne et pour l'étanchéité externe.

Il est décrit ci-dessous le positionnement de borne inférieure corrigée et de borne supérieure corrigée de façon générique pour une zone d'étanchéité, la description ci-dessous étant applicable pour chacune des différentes étanchéités.

Selon un mode de réalisation prenant en compte l'interférence réelle entre les surfaces d'étanchéité, la borne inférieure corrigée 28 répond à l'équation : $borne inf é rieure = \frac{\frac{SI}{2} \times R 1}{tan \left(Max.\left[ST1/ST2\right]\right)}$ dans laquelle *SI* est un pourcentage d'interférence à l'étanchéité, R1 est une perte d'interférence acceptable entre les surfaces d'étanchéité, ST1 est une inclinaison de la première surface d'étanchéité, ST2 est une inclinaison de la deuxième surface d'étanchéité.

Une telle borne inférieure corrigée 28 prend ainsi en compte l'impact de l'interférence réelle souhaitée entre les surfaces d'étanchéité pour valider ou rejeter une connexion tubulaire 1.

Dans le cadre d'une surface d'étanchéité plane, l'inclinaison d'une telle surface d'étanchéité plane correspond à l'angle formé entre cette surface d'étanchéité plane et l'axe X de la connexion tubulaire 1.

Dans le cadre d'une surface d'étanchéité torique, l'inclinaison de ladite surface d'étanchéité torique correspond à l'angle formé par une droite reliant les points de jonction de ladite surface d'étanchéité torique avec les portions de composant tubulaire situées axialement de part et d'autre de ladite surface d'étanchéité torique.

Une perte d'interférence acceptable entre les surfaces d'étanchéité peut être déterminée en fonction de la forme des surfaces d'étanchéité, des performances souhaitées de la connexion tubulaire 1 ou toute autre raison. Cette perte d'interférence entre les surfaces d'étanchéité est par exemple de 30%, c'est à dire qu'une interférence minimale de 70% est assurée par la borne inférieure corrigée.

De façon analogue, la borne supérieure répond à l'équation : $borne sup é rieure = \frac{\frac{SI}{2} \times R 2}{tan \left(Max.\left[ST1/ST2\right]\right)}$ dans laquelle *SI* est le pourcentage d'interférence à l'étanchéité, R2 est l'interférence maximale acceptable entre les surfaces d'étanchéité, *ST1* est l'inclinaison de la première surface d'étanchéité, *ST2* est l'inclinaison de la deuxième surface d'étanchéité.

Une interférence maximale acceptable entre les surfaces d'étanchéité peut être déterminée en fonction de la forme des surfaces d'étanchéité, des performances de la connexion tubulaire souhaitée ou toute autre raison. Cette interférence maximale acceptable entre les surfaces d'étanchéité est par exemple de 40%.

Une telle borne supérieure corrigée prend ainsi en compte l'impact de l'interférence réelle souhaitée entre les surfaces d'étanchéité pour valider ou rejeter une connexion tubulaire 1.

Selon un mode de réalisation préférentiel prenant en compte l'interférence réelle entre les surfaces d'étanchéité mais également l'interférence entre les filetages, , la borne inférieure corrigée est égale à une valeur minimale entre une première borne inférieure corrigée et une deuxième borne inférieure corrigée, lesdites première borne inférieure corrigée et deuxième borne inférieure corrigée répondant aux équations : $premi è re borne inf é rieure = \frac{\frac{SI}{2} \times R 1}{tan \left(Max.\left[ST1/ST2\right]\right)} ,$ et $si T i - \left(\frac{premi è re borne inf é rieure \times tan \left(T{T}_{deg}\right)}{2}\right) < 0 ,$ alors $deuxi è me borne inf é rieure = 0 ,$ et $si Ti - \left(\frac{premi è re borne inf é rieure \times tan \left(T{T}_{deg}\right)}{2}\right) \geq 0 ,$ alors $deuxi è me borne inf é rieure = \frac{\frac{\left(SI-\frac{premi è re borne inf é rieure \times tan \left(T{T}_{deg}\right)}{2}\right)}{2} \times R 1}{tan \left(Max.\left[ST1/ST2\right]\right)}$ dans lesquelles *SI* est le pourcentage d'interférence à l'étanchéité, *R1* est la perte de tolérance acceptable, *ST1* est l'inclinaison de la première surface d'étanchéité, *ST2* est l'inclinaison de la deuxième surface d'étanchéité et *TTdeg* est une inclinaison du filetage correspondant au composant tubulaire sur lequel est agencé le repère 26 et Ti est une interférence nominale entre le premier filetage et le deuxième filetage au couple cible de la connexion.

Une telle borne inférieure corrigée prenant en compte d'une part l'interférence les surfaces d'étanchéité et, d'autre part, l'interférence entre les filetages, permet de déterminer une borne inférieure corrigée d'une grande finesse, garantissant de façon précise qu'une interférence minimale est assurée à l'état montée de la connexion tubulaire 1.

De façon analogue, la borne supérieure corrigée est égale à une valeur minimale entre une première borne supérieure corrigée et une deuxième borne supérieure corrigée, lesdites première borne supérieure corrigée et deuxième borne supérieure corrigée répondant aux équations : $premi è re borne sup é rieure = \frac{\frac{SI}{2} \times R 2}{tan \left(Max.\left[ST1/ST2\right]\right)} ,$ et $si Ti - \left(\frac{première borne supérieure \times tan \left({TT}_{deg}\right)}{2}\right) < 0 ,$ alors $deuxi è me borne sup é rieure = 0 ,$ et $si Ti - \left(\frac{première borne supérieure \times tan \left({TT}_{deg}\right)}{2}\right) \geq 0 ,$ alors $deuxi è me borne sup é rieure = \frac{\frac{\left(SI-\frac{\frac{\frac{SI}{2} \times R 2}{tan \left(Max.\left[ST1/ST2\right]\right)} \times tan \left({TT}_{deg}\right)}{2}\right)}{2} \times R 2}{tan \left(Max.\left[ST1/ST2\right]\right)}$ dans lesquelles SI est le pourcentage d'interférence à l'étanchéité, R2 est la perte de tolérance acceptable entre les surfaces d'étanchéité, ST1 est l'inclinaison de la première surface d'étanchéité, ST2 est l'inclinaison de la deuxième surface d'étanchéité et TTdeg est l'inclinaison du filetage correspondant au composant tubulaire sur lequel est agencé le repère 26, et Ti est une interférence nominale entre le premier filetage et le deuxième filetage au couple cible de connexion.

Dans ce mode de réalisation préférentiel, à la fois l'impact de l'interférence réelle souhaitée entre les surfaces d'étanchéité et l'impact de l'interférence réelle entre les filetages sont pris en compte pour valider ou rejeter une connexion tubulaire de façon fiable et précise.

Les figures 1 et 2 illustrent une connexion tubulaire 1 dans laquelle le repère 26 est agencé sur la surface externe du corps principal 4 d'un premier composant tubulaire 2 de type mâle et permet de valider ladite connexion tubulaire en fonction de la position relative de la deuxième extrémité libre 12 par rapport au repère 26. Cependant, l'invention s'applique de façon analogue dans le cadre de connexion tubulaire présentant d'autres configurations.

Les figures 3 et 4 illustrent de tels exemples d'autres configuration, la description ci-dessus au regard du repère 26, de la position corrigée 27, de la borne inférieure corrigée 28 et de la borne supérieure corrigée 29 s'appliquant de façon analogue dans de telles autres configurations de la connexion tubulaire 1. Sur ces figures 3 et 4, les éléments identiques ou remplissant la même fonction que des éléments décrits ci-dessus en regard des figures 1 et 2 portent la même référence. Dans la description ci-dessous des figures 3 et 4, seuls les éléments différents de ceux déjà décrits ci-dessus en regard des figures 1 et 2 sont détaillés, les éléments non décrits en regards des figures 3 et 4 étant identiques à ceux déjà décrits en regard des figures 1 et 2.

La figure 3 illustre le cas d'une connexion tubulaire 1 dite « flush », c'est-à-dire dont le diamètre externe est inférieur à 101% des diamètres externes des composant tubulaire 2 et 3 qui la forment. Dans cette connexion tubulaire 1, le repère 26 est agencé sur la surface externe de la première portion de connexion 5 du premier composant tubulaire 1. Plus particulièrement, le repère 26 est agencé entre le premier corps principal 4 et la première surface d'étanchéité externe (non illustrée.

La figure 4 illustre le cas d'une connexion tubulaire 1 dans laquelle le repère 26 est agencé sur la surface interne du deuxième composant tubulaire 3, c'est-à-dire sur le composant tubulaire 3 de type femelle. Ce repère 26 permet alors de valider ou rejeter la connexion tubulaire 1 en fonction de la position relative entre le repère 26 et la première extrémité libre 6. Par ailleurs, le repère 26 est alors agencé sur la surface interne de la deuxième portion de connexion 11 axialement entre le deuxième corps principal 10 et la deuxième surface d'étanchéité interne 13.

Seuls les éléments pertinents dans le cadre de l'invention ont été décrits en regard des figures 1 à 4, la connexion tubulaire pouvant comporter d'autres caractéristiques non décrites ci-dessus. Ainsi par exemple la connexion tubulaire illustrée sur la figure 1 comporte une gorge externe pour recueillir la graisse pouvant être appliquée sur les composants tubulaires, le premier composant tubulaire peut comporter un chanfrein reliant une face de l'extrémité libre du premier composant tubulaire et une surface interne dudit premier composant tubulaire, etc.

L'invention est décrite ci-dessus en regards des figures 1 à 4 dans le cadre de modes de réalisation préférentiels. Cependant, l'invention couvre également des modes de réalisation non illustrés.

Par exemple, l'invention est applicable dans le cadre de connexion de type intégrale ou couplée-manchonnée. Dans une connexion intégrale, des composant tubulaires de grande longueur comportent à une première extrémité un élément de connexion de type male et à l'autre extrémité de type femelle, ces composants de grande longueur étant assemblés deux à deux directement. Dans une connexion de type couplée-manchonnée, des composants tubulaires de grande longueur comportent à chaque extrémité un élément de connexion de type mâle, des composants tubulaires de moindre longueur appelés coupleur comportant à chaque extrémité des éléments de connexion de type femelle, deux composants tubulaires de grande longueur étant associés par l'intermédiaire d'un coupleur.

Les connexions peuvent être de type flush ou semi-flush. Une connexion flush est une connexion dont le diamètre externe est au plus égal à 101% du diamètre externe du corps du composant tubulaire rattaché à la connexion. Une connexion semi-flush est une connexion dont le diamètre externe est au plus égal à 110% du diamètre externe du corps du composant tubulaire rattaché à la connexion.

De même, l'invention est décrite ci-dessus dans le cadre de filetage uniques, l'invention étant applicable dans le cadre de filetages comportant plusieurs zones filetées, par exemple sur plusieurs étages.

L'invention est également applicable dans le cadre d'une connexion tubulaire comportant une ou plusieurs zones d'étanchéité, situées par exemple de part et d'autre des filetages et/ou comportant une zone d'étanchéité centrale.

De même, les racines et les crêtes des dents des filetages peuvent être parallèles à l'axe de la connexion tubulaire ou bien parallèle à l'inclinaison des filetages. De telles dents peuvent présenter un profil en queue d'aronde, aussi appelés « dovetail », ou encore un profil trapézoïdal.

Le repère peut être réalisé de différentes manières. Ainsi, un tel repère peut être fait par exemples par moletage, par usinage d'une gorge formant le repère visuel, par un marquage laser, de peinture, par poinçonnage du repère ou autre.

Dans le cas d'une connexion tubulaire comportant une pluralité de premières surfaces d'étanchéité et une pluralité de deuxièmes surfaces d'étanchéité correspondantes formant deux à deux des zones d'étanchéité distinctes, alors la borne inférieure corrigée, et la borne supérieure corrigée, est la valeur minimale entre les bornes inférieures, respectivement borne entre les bornes supérieures, calculées pour chacune des zones d'étanchéité.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Connexion tubulaire (1) comportant un premier composant tubulaire (2) et un
deuxième composant tubulaire (3),
le premier composant tubulaire (2) comportant un premier filetage (8) et une première surface d'étanchéité (9, 7), le premier filetage (8) présentant une largeur de dent variable,
le deuxième composant tubulaire (3) comportant un deuxième filetage (14) et une deuxième surface d'étanchéité (13, 15), le deuxième filetage (14) présentant une largeur de dent variable,
le premier filetage (8) et le deuxième filetage (14) étant engagés dans un état monté de la connexion tubulaire (1), la première surface d'étanchéité (7, 9) et la deuxième surface d'étanchéité (13, 15) étant en contact étanche dans ledit état monté de la connexion tubulaire (1), **caractérisé en ce que** l'un parmi le premier composant tubulaire (2) et le deuxième composant tubulaire (3) comporte un repère (26), ledit repère présentant une position relative optimale entre le premier composant tubulaire (2) et le deuxième composant tubulaire (3), la position relative optimale du repère (26) étant une position relative optimale corrigée (27), ladite position relative optimale corrigée (27) correspondant à une position relative optimale nominale à laquelle est appliquée une correction, ladite correction étant en fonction des caractéristiques dudit un parmi le premier composant tubulaire (2) et le deuxième composant tubulaire (3) sur lequel est agencé le repère ainsi que d'un couple cible de la connexion tubulaire (1).

2. Connexion tubulaire (1) selon la revendication 1, dans laquelle la correction répond à l'équation : $Correction = \frac{1}{\frac{ST \times \frac{OD}{Wt}}{CC}} \times PdF$ dans laquelle *ST* est un seuil de tolérance, *OD* est un diamètre externe dudit un parmi le premier composant tubulaire (2) et le deuxième composant tubulaire (3) comportant le repère (26), *Wt* est une épaisseur dudit un parmi le premier composant tubulaire (2) et le deuxième composant tubulaire (3) comportant le repère (26), *CC* est un couple cible de la connexion tubulaire *(1), PdF* est un pas de filetage du filetage appartenant audit un parmi le premier composant tubulaire (2) et le deuxième composant tubulaire (3) comportant le repère (26).

3. Connexion tubulaire (1) selon la revendication 1 ou 2, comportant en outre une zone de tolérance inférieure.

4. Connexion tubulaire (1) selon la revendication 3, dans laquelle ladite zone de tolérance inférieure est déterminée d'une part par la position relative optimale corrigée (27) du repère (26) et, d'autre part, par une borne inférieure corrigée (28), la zone de tolérance inférieure s'étendant sur une distance correspondant à ladite borne inférieure corrigée (28) depuis la position relative optimale corrigée (27) en direction d'une extrémité libre (6, 12) de l'un parmi le premier composant tubulaire (2) et le deuxième composant tubulaire (3) comportant le repère (26).

5. Connexion tubulaire (1) selon la revendication 4, dans laquelle la borne inférieure corrigée (28) répond à l'équation : $borne inf é rieure = \frac{\frac{SI}{2} \times R 1}{tan \left(Max.\left[ST1/ST2\right]\right)}$ dans laquelle *SI* est un pourcentage d'interférence à l'étanchéité, R1 est une perte d'interférence acceptable, ST1 est une inclinaison de la première surface d'étanchéité (7, 9), ST2 est une inclinaison de la deuxième surface d'étanchéité (13, 15).

6. Connexion tubulaire (1) selon la revendication 5, dans laquelle la borne inférieure corrigée est égale à une valeur minimale entre une première borne inférieure et une deuxième borne inférieure, lesdites première borne inférieure et deuxième borne inférieure répondant aux équations : $premi è re borne inf é rieure = \frac{\frac{SI}{2} \times R 1}{tan \left(Max.\left[ST1/ST2\right]\right)} ,$ et $si Ti - \left(\frac{premi è re borne sup é rieure \times tan \left(T{T}_{deg}\right)}{2}\right) < 0 ,$ alors *deuxième borne inférieure* = 0, et si $Ti - \left(\frac{premi è re borne inf é rieure \times tan \left(T{T}_{deg}\right)}{2}\right) \geq 0 ,$ alors $deuxi è me borne inf é rieure = \frac{\frac{\left(SI-\frac{premi è re borne \times tan \left(T{T}_{deg}\right)}{2}\right)}{2} \times R 1}{tan \left(Max.\left[ST1/ST2\right]\right)}$ dans lesquelles *SI* est un pourcentage d'interférence à l'étanchéité, *R1* est une perte de tolérance acceptable, *ST1* est une inclinaison de la première surface d'étanchéité, *ST2* est une inclinaison de la deuxième surface d'étanchéité et *TTdeg* est une inclinaison de l'un parmi le premier filetage (8) et le deuxième filetage (14), ledit un parmi le premier filetage (8) et le deuxième filetage (14) étant agencé sur le composant tubulaire comportant le repère (26) et Ti est une interférence nominale entre le premier filetage et le deuxième filetage.

7. Connexion tubulaire (1) selon l'une des revendications précédentes, comportant en outre une zone de tolérance supérieure.

8. Connexion tubulaire (1) selon la revendication 7, dans laquelle ladite zone de tolérance supérieure est déterminée d'une part par la position relative optimale corrigée (27) du repère (26) et, d'autre part, par une borne supérieure corrigée (29), la zone de tolérance supérieure s'étendant sur une distance correspondant à ladite borne supérieure corrigée (29) depuis la position relative optimale corrigée (27) selon une direction s'éloignant de d'une extrémité libre (6, 12) de l'un parmi le premier composant tubulaire (2) et le deuxième composant tubulaire (3) comportant le repère (26).

9. Connexion tubulaire selon la revendication 8, dans laquelle la borne supérieure répond à l'équation : $borne sup é rieure = \frac{\frac{SI}{2} \times R 2}{tan \left(Max.\left[ST1/ST2\right]\right)}$ dans laquelle *SI* est un pourcentage d'interférence à l'étanchéité, R2 est une perte de tolérance acceptable, *ST1* est une inclinaison de la première surface d'étanchéité (7, 9), *ST2* est une inclinaison de la deuxième surface d'étanchéité (13, 15).

10. Connexion tubulaire (1) selon la revendication 9, dans laquelle la borne supérieure corrigée (29) est égale à une valeur minimale entre une première borne supérieure et une deuxième borne supérieure, lesdites première borne supérieure et deuxième borne supérieure répondant aux équations : $premi è re borne sup é rieure = \frac{\frac{SI}{2} \times R 2}{tan \left(Max.\left[ST1/ST2\right]\right)}$ $si Ti - \left(\frac{première borne supérieure \times tan \left({TT}_{deg}\right)}{2}\right) < 0 ,$ alors $deuxième borne inférieure = 0 ,$ et $si Ti - \left(\frac{première borne supérieure \times tan \left({TT}_{deg}\right)}{2}\right) \geq 0 ,$ alors $deuxi è me borne sup é rieure = \frac{\frac{\left(SI-\frac{\frac{\frac{SI}{2} \times R 2}{tan \left(Max.\left[ST1/ST2\right]\right)} \times tan \left({TT}_{deg}\right)}{2}\right)}{2} \times R 2}{tan \left(Max.\left[ST1/ST2\right]\right)}$ dans lesquelles SI est un pourcentage d'interférence à l'étanchéité, R2 est une perte de tolérance acceptable, ST1 est une inclinaison de la première surface d'étanchéité (7, 9), ST2 est une inclinaison de la deuxième surface d'étanchéité (13, 15) et TTdeg est une inclinaison de l'un parmi le premier filetage (8) et le deuxième filetage (14), ledit un parmi le premier filetage (8) et le deuxième filetage (14) étant agencé sur le composant tubulaire comportant le repère (26) et Ti est une interférence nominale entre le premier filetage et le deuxième filetage.

## Patentansprüche

1. Rohrverbindung (1), umfassend ein erstes rohrförmiges Bauteil (2) und ein zweites rohrförmiges Bauteil (3),
wobei das erste rohrförmige Bauteil (2) ein erstes Gewinde (8) und eine erste Dichtfläche (9, 7) umfasst, wobei das erste Gewinde (8) eine variable Zahnbreite aufweist,
wobei das zweite rohrförmige Bauteil (3) ein zweites Gewinde (14) und eine zweite Dichtfläche (13, 15) umfasst, wobei das zweite Gewinde (14) eine variable Zahnbreite aufweist,
wobei das erste Gewinde (8) und das zweite Gewinde (14) in einem montierten Zustand der Rohrverbindung (1) in Eingriff stehen, wobei die erste Dichtfläche (7, 9) und die zweite Dichtfläche (13, 15) in dem montierten Zustand der Rohrverbindung (1) in dichtem Kontakt stehen, **dadurch gekennzeichnet, dass**
das eine unter dem ersten rohrförmigen Bauteil (2) und dem zweiten rohrförmigen Bauteil (3) eine Markierung (26) umfasst, wobei die Markierung eine optimale relative Position zwischen dem ersten rohrförmigen Bauteil (2) und dem zweiten rohrförmigen Bauteil (3) aufweist,
wobei die optimale relative Position der Markierung (26) eine korrigierte optimale relative Position (27) ist, wobei die korrigierte optimale relative Position (27) einer optimalen relativen Nennposition entspricht, auf die eine Korrektur angewandt wird, wobei die Korrektur von den Merkmalen des einen unter dem ersten rohrförmigen Bauteil (2) und dem zweiten rohrförmigen Bauteil (3), auf dem die Markierung angeordnet ist, sowie von einem Sollmoment der Rohrverbindung (1) abhängig ist.

2. Rohrverbindung (1) nach Anspruch 1, wobei die Korrektur der folgenden Gleichung entspricht: $Korrektur = \frac{1}{\frac{ST \times \frac{OD}{Wt}}{CC}} \times PdF$ worin ST ein Toleranzschwellenwert ist, OD ein Außendurchmesser des einen unter dem ersten rohrförmigen Bauteil (2) und dem zweiten rohrförmigen Bauteil (3) ist, das die Markierung (26) umfasst, Wt eine Dicke des einen unter dem ersten rohrförmigen Bauteil (2) und dem zweiten rohrförmigen Bauteil (3) ist, das die Markierung (26) umfasst, CC ein Sollmoment der Rohrverbindung (1) ist, PdF eine Ganghöhe des Gewindes ist, das zu dem einen unter dem ersten rohrförmigen Bauteil (2) und dem zweiten rohrförmigen Bauteil (3) gehört, das die Markierung (26) umfasst.

3. Rohrverbindung (1) nach Anspruch 1 oder 2, umfassend ferner einen unteren Toleranzbereich.

4. Rohrverbindung (1) nach Anspruch 3, wobei der untere Toleranzbereich zum einen durch die korrigierte optimale relative Position (27) der Markierung (26) und zum anderen durch eine korrigierte untere Grenze (28) bestimmt wird, wobei sich der untere Toleranzbereich über einen Abstand erstreckt, welcher der korrigierten unteren Grenze (28) von der korrigierten optimalen relativen Position (27) aus in Richtung eines freien Endes (6, 12) des einen unter dem ersten rohrförmigen Bauteil (2) und dem zweiten rohrförmigen Bauteil (3), das die Markierung (26) umfasst, entspricht.

5. Rohrverbindung (1) nach Anspruch 4, wobei die korrigierte untere Grenze (28) der folgenden Gleichung entspricht: $untere Grenze = \frac{\frac{SI}{2} \times R 1}{tan \left(Max. \left[ST1/ST2\right]\right)}$ worin SI ein Prozentsatz der Interferenz bei Dichtigkeit ist, R1 ein akzeptabler Interferenzverlust ist, ST1 eine Neigung der ersten Dichtfläche (7, 9) ist, ST2 eine Neigung der zweiten Dichtfläche (13, 15) ist.

6. Rohrverbindung (1) nach Anspruch 5, wobei die korrigierte untere Grenze gleich einem minimalen Wert zwischen einer ersten unteren Grenze und einer zweiten unteren Grenze ist, wobei die erste untere Grenze und die zweite untere Grenze den folgenden Gleichungen entsprechen: $erste untere Grenze = \frac{\frac{SI}{2} \times R 1}{tan \left(Max. \left[ST1/ST2\right]\right)} ,$ und $wenn Ti - \left(\frac{erste untere Grenze \times tan \left({TT}_{deg}\right)}{2}\right) < 0 ,$ dann $zweite untere Grenze = 0 ,$ und wenn $Ti - \left(\frac{erste untere Grenze \times tan \left({TT}_{deg}\right)}{2}\right) \geq 0 ,$ dann $zweite untere Grenze = \frac{\frac{\left(SI-\frac{erste Grenze \times tan \left({TT}_{deg}\right)}{2}\right)}{2} \times R 1}{tan \left(Max.\left[ST1/ST2\right]\right)}$ worin SI ein Prozentsatz der Interferenz bei Dichtigkeit ist, R1 ein akzeptabler Toleranzverlust ist, ST1 eine Neigung der ersten Dichtfläche ist, ST2 eine Neigung der zweiten Dichtfläche ist und TTdeg eine Neigung des einen unter dem ersten Gewinde (8) und dem zweiten Gewinde (14) ist, wobei das eine unter dem ersten Gewinde (8) und dem zweiten Gewinde (14) an dem rohrförmigen Bauteil angeordnet ist, das die Markierung (26) umfasst, und Ti eine Nenninterferenz zwischen dem ersten Gewinde und dem zweiten Gewinde ist.

7. Rohrverbindung (1) nach einem der vorhergehenden Ansprüche, umfassend ferner einen oberen Toleranzbereich.

8. Rohrverbindung (1) nach Anspruch 7, wobei der obere Toleranzbereich zum einen durch die korrigierte optimale relative Position (27) der Markierung (26) und zum anderen durch eine korrigierte obere Grenze (29) bestimmt wird, wobei sich der obere Toleranzbereich über einen Abstand erstreckt, welcher der korrigierten oberen Grenze (29) von der korrigierten optimalen relativen Position (27) aus entlang einer Richtung entspricht, die sich von einem freien Ende (6, 12) des einen unter dem ersten rohrförmigen Bauteil (2) und dem zweiten rohrförmigen Bauteil (3), das die Markierung (26) umfasst, entfernt.

9. Rohrverbindung nach Anspruch 8, wobei die obere Grenze der folgenden Gleichung entspricht: $obere Grenze = \frac{\frac{SI}{2} \times R 2}{tan \left(Max.\left[ST1/ST2\right]\right)}$ worin SI ein Prozentsatz der Interferenz bei Dichtigkeit ist, R2 ein akzeptabler Toleranzverlust ist, ST1 eine Neigung der ersten Dichtfläche (7, 9) ist, ST2 eine Neigung der zweiten Dichtfläche (13, 15) ist.

10. Rohrverbindung (1) nach Anspruch 9, wobei die korrigierte obere Grenze (29) gleich einem minimalen Wert zwischen einer ersten oberen Grenze und einer zweiten oberen Grenze ist, wobei die erste obere Grenze und die zweite obere Grenze den folgenden Gleichungen entsprechen: $erste obere Grenze = \frac{\frac{SI}{2} \times R 2}{tan \left(Max.\left[ST1/ST2\right]\right)}$ $wenn Ti - \left(\frac{erste obere Grenze \times tan \left({TT}_{deg}\right)}{2}\right) < 0 ,$ dann zweite obere Grenze = 0, und $wenn Ti - \left(\frac{erste obere Grenze \times tan \left({TT}_{deg}\right)}{2}\right) \geq 0 ,$ dann $zweite obere Grenze = \frac{\frac{\left(SI-\frac{\frac{\frac{SI}{2} \times R 2}{tan \left(Max.\left[ST1/ST2\right]\right)} \times tan \left({TT}_{deg}\right)}{2}\right)}{2} \times R 2}{tan \left(Max.\left[ST1/ST2\right]\right)}$ worin SI ein Prozentsatz der Interferenz bei Dichtigkeit ist, R2 ein akzeptabler Toleranzverlust ist, ST1 eine Neigung der ersten Dichtfläche (7, 9) ist, ST2 eine Neigung der zweiten Dichtfläche (13, 15) ist und TTdeg eine Neigung des einen unter dem ersten Gewinde (8) und dem zweiten Gewinde (14) ist, wobei das eine unter dem ersten Gewinde (8) und dem zweiten Gewinde (14) an dem rohrförmigen Bauteil angeordnet ist, das die Markierung (26) umfasst, und Ti eine Nenninterferenz zwischen dem ersten Gewinde und dem zweiten Gewinde ist.

## Claims

1. A tubular connection (1) comprising a first tubular component (2) and a
second tubular component (3),
the first tubular component (2) comprising a first thread (8) and a first sealing surface (9, 7), the first thread (8) having a variable tooth width,
the second tubular component (3) comprising a second thread (14) and a second sealing surface (13, 15), the second thread (14) having a variable tooth width,
the first thread (8) and the second thread (14) being engaged in an assembled state of the tubular connection (1), the first sealing surface (7, 9) and the second sealing surface (13, 15) being in sealed contact in said assembled state of the tubular connection (1), **characterized in that**
one out of the first tubular component (2) and the second tubular component (3) include a reference mark (26), said reference mark having an optimum relative position between the first tubular component (2) and the second tubular component (3),
the optimum relative position of the reference mark (26) being a corrected optimum relative position (27), said corrected optimum relative position (27) corresponding to a nominal optimum relative position to which a correction is applied, said correction being a function of the characteristics of said one out of the first tubular component (2) and the second tubular component (3) on which the reference mark is arranged and of a target torque of the tubular connection (1).

2. The tubular connection (1) as claimed in claim 1, wherein the correction satisfies the equation: $Correction = \frac{1}{\frac{ST \times \frac{OD}{Wt}}{CC}} \times PdF$ in which *ST* is a tolerance threshold, *OD* is an outside diameter of said one out of the first tubular component (2) and the second tubular component (3) including the reference mark, (26), *Wt* is a thickness of said one out of the first tubular component (2) and the second tubular component (3) including the reference mark (26), CC is a target torque of the tubular connection (1), *PdF* is a thread pitch of the thread belonging to said one out of the first tubular component (2) and the second tubular component (3) including the reference mark (26).

3. The tubular connection (1) as claimed in claim 1 or 2, further comprising a lower tolerance zone.

4. The tubular connection (1) as claimed in claim 3, wherein said lower tolerance zone is determined on the one hand by the corrected optimal relative position (27) of the reference mark (26) and, on the other hand, by a corrected lower limit (28), the lower tolerance zone extending over a distance corresponding to said corrected lower limit (28) from the corrected optimal relative position (27) in the direction of a free end (6, 12) of one out of the first tubular component (2) and the second tubular component (3) including the reference mark (26).

5. The tubular connection (1) as claimed in claim 4, wherein the corrected lower limit (28) satisfies the equation: $lower limit = \frac{\frac{SI}{2} \times R 1}{tan \left(Max.\left[ST1/ST2\right]\right)}$ in which *SI* is a percentage of interference on sealing, *R1* is an acceptable loss of interference, *ST1* is an inclination of the first sealing surface (7, 9), *ST2* is an inclination of the second sealing surface (13, 15).

6. The tubular connection (1) as claimed in claim 5, wherein the corrected lower limit is equal to a minimum value between a first lower limit and a second lower limit, said first lower limit and second lower limit satisfying the equations: $first lower limit = \frac{\frac{SI}{2} \times R 1}{tan \left(Max.\left[ST1/ST2\right]\right)} ,$ and $if Ti - \left(\frac{first lower limit \times tan \left(T{T}_{deg}\right)}{2}\right) < 0 ,$ then $second lower limit = 0 ,$ and if $Ti - \left(\frac{first lower limit \times tan \left(T{T}_{deg}\right)}{2}\right) \geq 0 ,$ then $second lower limit = \frac{\frac{\left(SI-\frac{first limit \times tan \left(T{T}_{deg}\right)}{2}\right)}{2} \times R 1}{tan \left(Max.\left[ST1/ST2\right]\right)}$ in which *SI* is a percentage of interference on sealing, *R1* is an acceptable loss of tolerance, *ST1* is an inclination of the first sealing surface, *ST2* is an inclination of the second sealing surface and *TTdeg* is an inclination of one out of the first thread (8) and the second thread (14), said one out of the first thread (8) and the second thread (14) being arranged on the tubular component including the reference mark (26) and Ti is a nominal interference between the first thread and the second thread.

7. The tubular connection (1) as claimed in one of the preceding claims, further comprising an upper tolerance zone.

8. The tubular connection (1) as claimed in claim 7, wherein said upper tolerance zone is determined on the one hand by the corrected optimal relative position (27) of the reference mark (26) and, on the other hand, by a corrected upper limit (29), the upper tolerance zone extending over a distance corresponding to said corrected upper limit (29) from the corrected optimal relative position (27) in a direction moving away from a free end (6, 12) of one out of the first tubular component (2) and the second tubular component (3) including the reference mark (26).

9. The tubular connection as claimed in claim 8, wherein the upper limit satisfies the equation: $upper limit = \frac{\frac{SI}{2} \times R 2}{tan \left(Max.\left[ST1/ST2\right]\right)}$ in which *SI* is a percentage of interference on sealing, *R2* is an acceptable loss of tolerance, *ST1* is an inclination of the first sealing surface (7, 9), *ST2* is an inclination of the second sealing surface (13, 15).

10. The tubular connection (1) as claimed in claim 9, wherein the corrected upper limit (29) is equal to a minimum value between a first upper limit and a second upper limit, said first upper limit and second upper limit satisfying the equations: $first upper limit = \frac{\frac{SI}{2} \times R 2}{tan \left(Max.\left[ST1/ST2\right]\right)}$ $if Ti - \left(\frac{first upper limit \times tan \left({TT}_{deg}\right)}{2}\right) < 0 ,$ then $second upper limit = 0 ,$ and $if Ti - \left(\frac{first upper limit \times tan \left({TT}_{deg}\right)}{2}\right) \geq 0 ,$ then $second upper limit = \frac{\frac{\left(SI-\frac{\frac{\frac{SI}{2} \times R 2}{tan \left(Max.\left[ST1/ST2\right]\right)} \times tan \left({TT}_{deg}\right)}{2}\right)}{2} \times R 2}{tan \left(Max.\left[ST1/ST2\right]\right)}$ in which *SI* is a percentage of interference on sealing, *R2* is an acceptable loss of tolerance, *ST1* is an inclination of the first sealing surface (7, 9), *ST2* is an inclination of the second sealing surface (13, 15) and *TTdeg* is an inclination of one out of the first thread (8) and the second thread (14), said one out of the first thread (8) and the second thread (14) being arranged on the tubular component including the reference mark (26) and Ti is a nominal interference between the first thread and the second thread.
